# EUROPÄISCHE PATENTSCHRIFT

(11) **EP 2 520 749 B1**
(45) Veröffentlichungstag und Bekanntmachung des Hinweises auf die Patenterteilung: **20.02.2019**
(21) Anmeldenummer: 12178497.9
(22) Anmeldetag: 19.12.2006
(51) Int. Cl.: E06B 1/62

(54) **Schaumstoff-Dichtstreifen zur Abdichtung eines Fensterrahmens sowie zum Einbau vorbereiteter Fensterrahmen**
Foam sealing strip for sealing a window frame and for installing prepared window frame
Bande d'étanchéité en mousse destinée à l'étanchéification d'un cadre de fenêtre et cadre de fenêtre préparé à l'installation

(30) Priorität: 19.01.2006 DE 102006002624; 06.07.2006 DE 102006031307; 14.09.2006 DE 102006043050
(43) Veröffentlichungstag der Anmeldung: 07.11.2012
(62) Teilanmeldung aus: 06126454.5
(73) Patentinhaber: tremco illbruck GmbH, 92439 Bodenwöhr (DE)
(72) Erfinder: Nauck, Helmar, 12557 Berlin (DE); Komma, Markus, 93128 Regenstauf (DE); Wörmann, Frank, 59192 Bergkamen (DE)
(74) Vertreter: Bittner, Bernhard

(56) Entgegenhaltungen:
- EP-A- 0 317 833
- EP-A- 1 426 540
- DE-A1- 4 307 528
- DE-A1- 10 055 865
- DE-A1-102004 016 027
- DE-U1- 9 410 234

## Beschreibung

Die Erfindung betrifft zunächst einen zur Abdichtung eines Fensterrahmens geeigneten Schaumstoff-Dichtstreifen, der bevorzugt zur verzögerten Rückstellung getränkt ist, wobei der Schaumstoff-Dichtstreifen zwei gegenüberliegende, jeweils im Einbauzustand der Innenseite oder der Außenseite des Fensters zugewandte Schmalseiten aufweist und zur Anlage an die Fensterseite oder Laibung geeignete Breitseiten. Ferner betrifft die Erfindung einen in einer Fensterlaibung eines Hauses eingesetzten oder zum Einbau vorbereiteten Fensterrahmen, wobei der Fensterrahmen gegenüber einer Laibung oder eines Laibungselements mittels eines solchen Schaumstoff-Dichtstreifen abgedichtet ist.

Schaumstoff-Dichtstreifen der in Rede stehenden Art zur Abdichtung eines Fensterrahmens sind bekannt. So wird diesbezüglich bspw. auf die EP 1 131 525 B1 verwiesen. In dieser Patentschrift ist ein Dichtstreifen dargestellt und beschrieben, bestehend aus einem elastisch rückstellfähigen Schaumstoffmaterial. Dieser Streifen kann in einer als Aufreißfolie ausgebildeten Umhüllungsfolie aufgenommen sein, wobei ggf. nach entsprechender Öffnung der Folie sich der Schaumstoff-Dichtstreifen zufolge einer vorgesehenen Imprägnierung verzögert zurückstellt. Hierbei ist eine Breitseite des Schaumstoff-Dichtstreifens mit einer der Laibung der Mauerwerksöffnung zugewandten Seitenfläche des Fensterrahmens klebeverbunden. Im Einbauzustand dichtet der Dichtstreifen mit seiner anderen Breitseite gegen die Laibung ab. Die quer zu diesen Breitseiten ausgerichteten Schmalseiten des Dichtstreifens sind zum Einen der Innenseite und zum Weiteren der Außenseite des Fensters zugewandt.

Des Weiteren ist es bekannt, Dichtstreifen der in Rede stehenden Art angepasst an ihren Einbauort mehr oder weniger dampfbremsend einzustellen. So kommen der Fensteraußenseite zugewandt Dichtstreifen zum Einsatz, die eine geringere Dampfbremswirkung aufweisen als der Innenseite des Fensters zuzuordnende Dichtstreifen (gemäß DIN 4108-7).

Die EP 0 317 833 A1 beschreibt ein aus Schaumstoff bestehendes Dichtungselement mit zufolge Tränkung verzögerter elastischer Rückstellfähigkeit, bei welchem auf jeder Querschnittsebene nur einem Teil des sich elastisch zurückstellenden Volumens die verzögerte Rückstellung innewohnt und der restliche Teil aus geschlossenzelligem Schaumstoff besteht. Im Hinblick auf den zuvor beschriebenen Stand der Technik wird eine technische Problematik der Erfindung darin gesehen, einen Dichtstreifen der in Rede stehenden Art bei handhabungstechnisch vorteilhafter Ausbildung hinsichtlich des Dampfdiffusions-Verhaltens weiter zu verbessern.

Diese Problematik ist zunächst und im Wesentlichen durch den Gegenstand des Anspruches 1 gelöst. Dabei ist vorgesehen, dass die Schmalseiten bzw. Schmalseitenbereiche derart unterschiedlich ausgebildet sind, dass im Einbauzustand des Schaumstoff-Dichtstreifens die eine Schmalseite eine höhere Dampfbremswirkung aufweist als die andere Schmalseite. Erfindungsgemäß wird die höhere Dampfbremswirkung durch eine einseitig höhere Komprimierung des Schaumstoffes im Einbauzustand des Schaumstoff-Dichtstreifens erreicht, wobei die höhere Komprimierung durch eine höhere Materialdichte über dieselbe Höhe der Schmalseite erreicht ist. Zur Erreichung der höheren Materialdichte ist ein eine geringere Höhe als der Schaumstoff aufweisendes Zusatz-Schaumstoffmaterial vorgesehen.

Die Schmalseiten bzw. Schmalseitenbereiche des Dichtstreifens sind hierbei derart unterschiedlich ausgebildet, dass im Einbauzustand, d.h. im Ruhezustand nach vollständiger Rückstellung des Dichtstreifens und entsprechender dichtenden Anlage gegen die Laibung, die eine Schmalseite eine höhere Dampfbremswirkung aufweist als die andere Schmalseite. Zufolge dieser Ausgestaltung ist ein Dichtstreifen geschaffen, der in besonderem Maße dampfdiffusionstechnische Vorteile aufweist. Der Dichtstreifen ist erfindungsgemäß so eingestellt, dass eine vordefinierte Innen- und Außenseite desselben vorliegt. Durch die unterschiedliche Einstellung der Dampfbremswirkung der einen und der anderen Schmalseite ist eine eindeutige Diffusionsrichtung angegeben, nämlich von der Seite höherer Dampfbremswirkung zur Seite demgegenüber geringerer Dampfbremswirkung. Ein derart eingestellter Dichtstreifen kann bei entsprechender Anordnung sowohl die Funktion eines rauminnenseitigen als auch die eines raumaußenseitig angeordneten Streifens übernehmen. Die definierte Diffusionsrichtung ermöglicht dies. Zur vereinfachten Identifizierung der unterschiedlich eingestellten Schmalseiten können diese eindeutig markiert sein, bspw. durch Farbkennung.

So ist weiter vorgesehen, dass der Dichtstreifen mit einer solchen Breite ausgebildet ist, dass derselbe Dichtstreifen sowohl die Abdichtung zur Rauminnenseite als auch zur Raumaußenseite erbringt. Der Dichtstreifen vereint demzufolge die aus dem Stand der Technik bekannten Einzel-Dichtstreifen zur Abdichtung zur Rauminnenseite und zur Abdichtung zur Raumaußenseite hin. Entsprechend ist hierdurch ein handhabungstechnischer Vorteil gegeben, da nunmehr nur noch ein Dichtstreifen zugeordnet einem Fensterrahmenschenkelanzuordnen ist. Der Dichtstreifen erstreckt sich hierbei bevorzugt über annähernd die gesamte Stärke des Fensterrahmens, wobei weiter der Dichtstreifen bei einer Anordnung an den Fensterrahmen, bspw. durch Verklebung zunächst in einer rückgestellten, komprimierten Lage gehalten ist, welche Komprimierung bspw. durch Aufreißen einer Umhüllungsfolie freigegeben wird. Der Dichtstreifen kann hierbei imprägniert sein derart, dass hieraus eine verzögerte Rückstellung resultiert. Zur visuellen Unterscheidung der Innen- und Außenseite und somit der unterschiedlichen Dampfbrems-Zonen kann der geschaffene Integral-Dichtstreifen bspw. entlang seiner entsprechend eingestellten Schmalseiten bspw. farblich gekennzeichnet sein.

Die Erfindung betrifft des Weiteren einen in einer Fensterlaibung eines Hauses eingesetzten oder zum Einbau vorbereiteten Fensterrahmen, wobei der Fensterrahmen gegenüber einer Laibung oder einem Laibungselement derart mittels eines wie oben beschriebenen Dichtstreifens abgedichtet ist, dass zur Rauminnenseite des Fensterrahmens eine höhere Dampfbremswirkung ausgebildet ist als zur Raumaußenseite hin und das der Schaumstoff-Dichtstreifen in einer solchen Breite ausgebildet ist, dass derselbe Schaumstoff-Dichtstreifen sowohl die Abdichtung zur Rauminnenseite als auch zur Raumaußenseite erbringt.

Fensterrahmen der in Rede stehenden Art sind bekannt. Bezüglich der zwischen dem Fensterrahmen und der Laibung einzusetzenden Dichtstreifen wird auf den eingangs erwähnten Stand der Technik verwiesen.

Diesbezüglich wird eine technische Problematik der Erfindung darin gesehen, einen Fensterrahmen der in Rede stehenden Art insbesondere hinsichtlich einer vereinfachten Montage weiter zu verbessern.

Diese Problematik ist zunächst und im Wesentlichen durch den Gegenstand des Anspruchs 10 gelöst, wobei darauf abgestellt ist, dass derselbe Dichtstreifen sowohl die Abdichtung zur Rauminnenseite als auch zur Raumaußenseite erbringt, dass der Dichtstreifen auf Schaumstoffbasis gebildet ist und dass der Schaumstoffraum innenseitig mit einer höheren Dampfbremswirkung ausgebildet ist.

Zufolge dieser Ausgestaltung ist ein Fensterrahmen der in Rede stehenden Art geschaffen, der sich insbesondere durch eine vereinfachte Montage auszeichnet. Es bedarf zufolge des erfindungsgemäßen Vorschlages nur der Anordnung eines Dichtstreifens, zugeordnet einer der Laibung zugewandten Rahmenschmalseite. Der Dichtstreifen erstreckt sich hierbei bevorzugt über annähernd die gesamte Stärke des Fensterrahmens. Der Dichtstreifen ist hierbei bevorzugt durch Verklebung an dem Fensterrahmen weiter zunächst in einer rückgestellten, komprimierten Lage gehalten, welche Komprimierung in einer möglichen Ausgestaltung durch Aufreißen einer Umhüllungsfolie freigegeben wird. Der Dichtstreifen erfüllt die Forderung gemäß DIN 4108-7, wonach zur Rauminnenseite hin eine höhere Dampfbremswirkung gegeben sein muss als zur Raumaußenseite hin. Dies ist im vorliegenden Fall durch nur einen Dichtstreifen erreicht, der weiter insbesondere rauminnenseitig entsprechend zur Erlangung der höheren Dampfbremswirkung eingestellt ist.

Die Gegenstände der weiteren Ansprüche sind nachstehend in Bezug zu dem Gegenstand des Anspruchs 1 oder dem Gegenstand des Anspruchs 10 erläutert, können aber auch in ihrer unabhängigen Formulierung von Bedeutung sein.

Die höhere Dampfbremswirkung ist durch eine einseitig höhere Komprimierung des Schaumstoffes im Einbauzustand erreicht, nämlich durch eine höhere Materialdichte über dieselbe Höhe der Schmalseite. Diese höhere Materialdichte bzw. die höhere Komprimierung liegt im Einbauzustand, d.h. im Ruhezustand des Dichtstreifens nach einer vollständigen Rückstellung und Anlage gegen die zugewandte Fensterlaibung vor. So weist der Schaumstoffstreifen im vollständig dekomprimierten Zustand entlang der die höhere Dampfbremswirkung später aufweisenden Schmalseite eine wesentlich größere Stärke auf als in dem der anderen Schmalrandseite zugewandten, später weniger dampfbremsenden Bereich. Durch diese Materialanhäufung entlang der einen Schmalseite ist im komprimierten Einbauzustand eine erhöhte Materialdichte und somit die gewünschte höhere Dampfbremswirkung erreicht. Die höhere Materialdichte wird durch ein, eine geringere Höhe als der Schaumstoff aufweisendes Zusatz-Schaumstoffmaterial erreicht. So ist weiter bevorzugt im Bereich der die höhere Dampfbremswirkung aufweisenden Schmalseite über die Höhe des Streifens eine Kombination aus dem eigentlichen Dichtstreifen-Schaumstoffmaterial und dem Zusatz-Schaumstoffmaterial geschaffen, welche Kombination weiter bevorzugt die Höhe des Schaumstoffstreifens im Allgemeinen nicht überschreitet. So kann das Zusatz-Schaumstoffmaterial streifenartig in den Dichtstreifen-Schaumstoff eingebettet sein. Dieses Zusatz-Schaumstoffmaterial kann des Weiteren aus demselben Material bestehen wie der sonstige Schaumstoffstreifen. Die Einbettung dieses Zusatzstreifens erfolgt durch Komprimieren des zugeordneten Streifenabschnittes des Dichtstreifen-Schaumstoffmaterials, zufolge dessen in dem zugeordneten Schmalrandbereich eine erhöhte Materialdichte vorliegt. Weiter alternativ kann das Zusatz-Schaumstoffmaterial auch ein geschlossenporiger Schaumstoff sein, gegenüber der allgemein offenporigen Ausgestaltung des Dichtstreifen-Schaumstoffmaterials.

Zudem kann die höhere Materialdichte auch dadurch erreicht sein, dass ein Teil der Höhe mittels einer massiv ausgebildeten Leiste, bspw. Kunststoffleiste gebildet ist, bei gleicher Schaumstoffhöhe des expandierten Schaumstoffmaterials. Diese Leiste kann integraler Bestandteil des Dichtstreifens sein, wird entsprechend im Zuge der Herstellung des Dichtstreifens der entsprechenden Schmalrandseite zugeführt, zur Komprimierung des diesbezüglichen Schaumstoffbereiches, was die gewünschte erhöhte Dampfbremswirkung bewirkt. Diese Leiste kann auch weiter alternativ zwischen Fensterrahmen und Dichtstreifen entsprechend positioniert zur Rauminnenseite gewandt angeordnet sein, um so partiell, dem Innenraum zugewandt, die Fuge zwischen Fensterrahmen und zugewandter Fensterlaibung zu verringern, was wiederum zu einer höheren Komprimierung des Dichtstreifen Schaumstoffmaterials im Bereich der Rauminnenseite erbringt.

In weiterer alternativer Ausgestaltung kann sich die massiv ausgebildete Leiste über die gesamte, zur Anlage an die Fensterseite oder Laibung geeignete Breitseite erstrecken und zur Erlangung einer unterschiedlichen Materialdichte des Schaumstoffes über die Breite Zonen verschiedener Leistenstärken aufweisen. Eine solche im Querschnitt profilierte Leiste trägt einen Schaumstoff, der in expandierter Stellung über die Breitseite betrachtet eine gleiche Schaumstoffhöhe aufweist. In Funktionszuordnung, d.h. bei Anordnung zwischen einer Laibung und einem Fensterrahmen ist der Schaumstoff im Bereich eines im Profil ein Tal bildenden Abschnitts der massiv ausgebildeten Leiste weniger komprimiert als in einer im Vergleich hierzu eine Erhöhung formenden Zone der Leiste, in welchem Bereich eine relativ hohe Komprimierung des Schaumstoffmaterials erreicht ist. Auch eine derart im Querschnitt profilierte Leiste kann im Zuge der Herstellung des Dichtstreifens der entsprechenden Breitseite des Schaumstoffs zugeführt, so weiter bspw. angespritzt sein. Demzufolge liegt die so geformte Leiste als integraler Bestandteil des Dichtstreifens vor.

Bezüglich der unterschiedlichen Dampfbremswirkung des Schaumstoffes hin zur Raumau-ßen- und zur Rauminnenseite ist bevorzugt vorgesehen, dass der die rauminnenseitige Dampfbremswirkung definierende Bereich des Schaumstoffes einen Wasserdampfdiffusionswiderstandswert - auch sd-Wert - aufweist, der dem 2- bis 150-Fachen des Wasserdampfdiffusionswertes des die raumaußenseitige Dampfbremswirkung definierenden Bereichs entspricht. So ist bspw. ein rauminnenseitiger Wert gewählt, der dem 2- bis 50-Fachen, bspw. dem 7-, 10-, 13- oder 25-Fachen, weiter bspw. dem 27-, 32-, 35- oder 43-Fachen des raumaußenseitigen Wertes entspricht. Mit dem Wasserdampfdiffusionswiderstandswert wird die Fähigkeit zur Wasserdampfdurchlässigkeit von Baustoffen usw. beschrieben, wobei als Diffusionswiderstand einer Schicht die Luftschichtdicke in Metern angegeben wird, die der Diffusion denselben Widerstand entgegensetzen würde wie die betreffende Schicht. Die unterschiedlichen Wasserdampfdiffusionswiderstandswerte zu den der Raumaußenseite bzw. Rauminnenseite zugewandten Bereichen sind durch Messungen bspw. vom Kern des Schaumstoffes aus nach außen in die zugeordneten Bereiche bzw. durch Messungen eines getrennten und somit nur entweder einen raumaußenseitig zuordenbaren Bereich oder einen rauminnenseitig zuordenbaren Bereich aufweisenden Schaumstoff-Dichtstreifens zu ermitteln. Bezüglich des die raumaußenseitige Dampfbremswirkung definierenden Bereichs des Schaumstoff-Dichtstreifens ist ein Wasserdampfdiffusionswiderstandswert zwischen 0,1 und 10 m vorgesehen, weiter bevorzugt ein Wert zwischen 1 und 5 m.

Der vorgeschlagene integrale Schaumstoff-Dichtstreifen ist bevorzugt positioniert zwischen einem Fensterrahmen und der zugeordneten Fensterlaibung. Auch kann ein solcher Dichtstreifen zwischen einem Fensterrahmen und einem zugeordneten Laibungselement für eine Fensteröffnung angeordnet sein, welches Laibungselement insbesondere Anwendung findet bei Fenstersanierungen. Ein solches Laibungselement ist bspw. aus der DE 10 2004 006 403 A1 bekannt.

Nachstehend ist die Erfindung anhand der beigefügten Zeichnung, welche lediglich Ausführungsbeispiele darstellt, näher erläutert. Es zeigt:
- Fig. 1:: in schematischer, perspektivischer Darstellung einen rollbaren Schaumstoff Dichtstreifen der in Rede stehenden Art, eine erste Ausführungsform betreffend;
- Fig. 2:: die Herausvergrößerung des Bereiches II in Fig. 1 ;
- Fig. 3:: den stark vergrößerten Querschnitt durch den Dichtstreifen gemäß der ersten Ausführungsform;
- Fig. 4:: eine der Fig. 3 entsprechende Querschnittdarstellung, eine zweite Ausführungs-form betreffend;
- Fig. 5:: in schematischer Schnittdarstellung eine Einbausituation eines Dichtstreifens gemäß der in Fig. 4 dargestellten Ausführungsform, angeordnet zwischen einem Fensterrahmen und einer Fensterlaibung;
- Fig. 6:: eine weitere schematische Schnittdarstellung eines Einbauzustandes, bei Anordnung eines Dichtstreifens gemäß der Ausführungsform in Fig. 3, bei Anordnung des Dichtstreifens zwischen einem Fensterrahmen und einem zwischen Fensterrahmen und Fensterlaibung angeordneten Laibungselement.

Dargestellt und beschrieben ist zunächst mit Bezug zu Fig. 1 ein Schaumstoff-Dichtstreifen 1 in einer ersten Ausführungsform. Dieser liegt bevorzugt zur Verwendung in Rollenform vor.

Bei dem gewählten Schaumstoffmaterial handelt es sich weiter bevorzugt um einen Polyurethan-Weichschaum. Dieser ist ggf. imprägniert, so weiter bspw. mittels Acrylatzusätzen, um so den Dichtstreifen mit einer verzögerten Rückstellung anzubieten. Entsprechend kann der Dichtstreifen 1 in Bevorratungsstellung entsprechend der eingangs erwähnten EP 1 131 525 B1 im komprimierten Zustand in einer aufreißbaren Umhüllungsfolie gehalten sein.

Bezüglich der möglichen Aufnahme des Dichtstreifens in einer Aufreiß-Umhüllungsfolie, wird auf den Inhalt der EP 1 131 525 B1 verwiesen.

Alternative Ausgestaltungen sehen einen Dichtstreifen 1 ohne Aufreißfolie vor.

Der Schaumstoff-Dichtstreifen 1 weist einen Querschnitt gemäß der Darstellung in Fig. 3 auf, mit zwei Breitseiten 2, 3 und zwei i. W. rechtwinklig sich hierzu erstreckenden Schmalseiten 4, 5.

Die Breitseiten 2 und 3 weisen eine Länge b auf, die einem Mehrfachen der senkrecht hierzu gemessenen Länge a der Schmalseiten 4 bzw. 5 entspricht. Dies sowohl in einem ggf. vorliegenden komprimierten, weiter ggf. umhüllten Zustand des Dichtstreifens 1 als auch nach einer Rückstellung (Dekomprimierung) des Dichtstreifens im Einbauzustand. So entspricht bspw. die Länge b der Breitseiten 2 und 3 im komprimierten Bevorratungszustand etwa einem Zehnfachen der Schmalseitenlänge a, während im Einbauzustand, d.h. im dekomprimierten Ruhezustand ein Verhältnis von Breitseitenlänge b zu Schmalseitenlänge a von etwa 5:1 vorliegt.

Der Schaumstoff-Dichtstreifen 1 dient zur Abdichtung einer Fuge zwischen einem Fensterrahmen 6 und der zugewandten Fensterlaibung 7. Der Dichtstreifen 1 ist auf einer Breitseite 2 mit einer Klebeschicht 8 versehen, die im Verwahrzustand von einer Schutzfolie 9, bspw. siliconisierte Folie überdeckt ist.

Mittels dieser Klebeschicht 8 wird der Dichtstreifen 1 auf der der Fensterlaibung 7 zugewandten, annähernd parallel zu dieser verlaufenden Wange des feststehenden Fensterrahmens 6 fixiert.

Wie weiter insbesondere aus den Darstellungen in den Figuren 5 und 6 zu erkennen, ist die Länge b der Dichtstreifenbreitseiten 2, 3 angepasst an die Fensterrahmenstärke; entspricht demnach in etwa der in selber Richtung gemessenen Erstreckung der den Dichtstreifen 1 tragenden Wange des Fensterrahmens 6.

Der Dichtstreifen 1 dichtet, ggf. nach einer Auslösung durch Aufreißen einer Umhüllungsfolie und ihrer anschließenden verzögerten Rückstellung mit der dem Fensterrahmen 6 abgewandten Breitseite 3 gegen die Fensterlaibung 7 ab.

Aufgrund der gewählten, an die Fensterrahmenstärke angepassten Breitseitenlänge b dient der vorgeschlagene Dichtstreifen 1 sowohl zur Abdichtung zur Außenseite A als auch zur Abdichtung zur Innenseite I des Fensterrahmens 6.

Der Dichtstreifen 1 ist zur Einhaltung der aus der RAL bekannten Forderung, dass hinsichtlich der Dampfbremswirkung zur Rauminnenseite hin ein höherer Wert vorliegen muss als zur Raumaußenseite, entsprechend eingestellt.

Dies ist in der in den Figuren 1 bis 3 dargestellten Ausführungsform erreicht durch eine Erhöhung der Materialdichte des Schaumstoffmaterials, zugewandt der der Innenseite I zugeordneten Schmalseite 5 des Dichtstreifens 1. Diese Zone 10 erhöhter Materialdichte ist geschaffen durch Einbettung eines Zusatz-Schaumstoffmaterials 11, welches in dem dargestellten Ausführungsbeispiel ein geschlossenporiger Schaumstoff ist.

Dieses Zusatz-Schaumstoffmaterial 11 liegt in Streifenform vor, mit einem der Schmalseite 5 des Dichtstreifens 1 zugewandten Schmalrand 12, der in der Ebene der rauminnenseitigen Schmalseite 5 des Dichtstreifens 1 verläuft. Weiter ist das Zusatz-Schaumstoffmaterial 11 dem Eckbereich zwischen innenraumseitiger Schmalseite 5 und der dem Fensterrahmen 6 zugewandten Breitseite 2 des Dichtstreifens 1 angeordnet, wobei die senkrecht zum Schmalrand 12 verlaufende Breitwange 13 des Zusatz-Schaumstoffmaterials 11 sich in der Ebene der Dichtstreifen-Breitseite 2 erstreckt.

Die in Richtung der Schmalseitenbreite a gemessene Höhe c des Zusatz-Schaumstoffmaterials 11 entspricht nur einem Teil der Schmalseitenlänge a, so bspw. in dem dargestellten Ausführungsbeispiel etwa einem Drittel bis einem Viertel der Schmalseitenlänge a.

Die zu der Höhe h senkrecht gemessene Erstreckungslänge parallel zur Dichtstreifen-Breitseite 2 entspricht etwa einem Drei- bis Fünffachen der Materialhöhe h.

Das Zusatz-Schaumstoffmaterial 11 ist eingebettet in das Schaumstoffmaterial des Dichtstreifens 1 und nicht lösbar mit diesem verbunden. Es kann entsprechend der Querschnittsgestaltung des Zusatz-Schaumstoffmaterials 11 eine randoffene Tasche in dem Dichtstreifen-Schaumstoffmaterial zur Aufnahme des Zusatz-Schaumstoffmaterials 11 vorliegen. Die geforderte erhöhte Dampfbremswirkung gegenüber der der Außenseite A zugeordneten Dichtstreifen-Schmalseite 4 ist hierbei querschnittsbeeinflussend durch die Einlage des Zusatz-Schaumstoffmaterials 11 in Form eines geschlossenporigen Materials erreicht.

Alternativ kann das Zusatz-Schaumstoffmaterial 11 wie dargestellt auch unter Komprimierung des in Überdeckung zu diesem liegenden Weichschaumstoffmaterials eingebunden sein. Durch die hierbei erreichte höhere Materialdichte gegenüber der äußeren Schmalseite 4 ist die Forderung gemäß DIN 4108-7 erreicht, wobei dann das Zusatz-Schaumstoffmaterial 11 auch aus demselben offenporigen Weichschaumstoffmaterial bestehen kann wie der restliche Dichtstreifen 1.

Weiter alternativ kann die höhere Materialdichte im Bereich der der Innenseite I zugeordneten Schmalseite 5 durch eine massiv ausgebildete Leiste 14 erreicht sein, welches entsprechend dem zuvor beschriebenen Zusatz-Schaumstoffmaterial 11 auf die der Schmalseite 5 zugeordnete Zone 10 einwirkt. Diese Leiste 14 kann rahmenseitig entsprechend der Innenseite I zugewandt angeordnet sein.

Denkbar ist auch eine Lösung gemäß der Darstellung in Fig. 4, bei welcher die Leiste 14 in das Dichtstreifenmaterial eingebettet ist, wobei hiervon unabhängig die Leiste 14 eine Höhe h aufweist, die geringer ist als die Schmalseitenlänge a des Dichtstreifens 1, so weiter bspw. gemäß dem zuvor beschriebenen Zusatz-Schaumstoffmaterial 11 etwa entsprechend einem Drittel bis einem Viertel der Schmalseitenlänge a.

Die Kunststoffleiste 14 ist dampfundurchlässig eingestellt. Dies führt im Zusammenhang mit der durch Einwirkung der Leiste 14 komprimierten Zone 10 des Dichtstreifens 1 zu der gegenüber der gegenüberliegenden Schmalseite 4 erhöhten Dampfbremswirkung.

Der Dichtstreifen 1 formt entsprechend der gewählten Querschnittsmaße und der unterschiedlichen Dampfdurchlässigkeitswerte zur Außenseite A und zur Innenseite I ein integrales Abdichtelement für einen feststehenden Fensterrahmen 6.

Der Dichtstreifen 1 kann gemäß der Darstellung in Figur 5 klebeverbunden an dem Fensterrahmen 6 direkt mit der Fensterlaibung 7 zusammenwirken. Alternativ kann die Anordnung auch gemäß der Darstellung in Fig. 6 vorgesehen sein, wobei der Dichtstreifen 1 gegen ein aus einem Hart-kunststoffmaterial hergestelltes Laibungselement 16 abdichtet, welches bspw. bei der Fenstersanierung zur Anwendung kommt.

Alternativ zu der beschriebenen Ausgestaltung, bei welcher der Dichtstreifen 1 zum Einbau bzw. zur Anordnung an den Fensterrahmen im komprimierten, ggf. folienumpackten Zustand vorliegt, kann der Dichtstreifen 1 auch erst im Zuge der Anbringung des Dichtstreifens 1 an den Fensterrahmen 6 komprimiert werden.

Der vorgeschlagene Dichtstreifen 1 bietet kombinativ sowohl die zur Außenseite A hin erforderliche Abdichtung gegen Schlagregen, was üblicherweise durch den komprimierten Ruhezustand im Einbauzustand des Dichtstreifens 1 erreicht ist, als auch eine in Breitenerstreckungsrichtung betrachtete mittlere Dichtebene als Wärmedämmung, sowie die geforderte Dampfbremswirkung bzw. gegenüber der Außenseite erhöhte Dampfbremswirkung zur Rauminnenseite hin.

## Patentansprüche

1. Schaumstoff-Dichtstreifen (1) zur Abdichtung eines Fensterrahmens (6), wobei der Schaumstoff-Dichtstreifen (1) bevorzugt zur verzögerten Rückstellung getränkt ist, wobei der Schaumstoff-Dichtstreifen (1) zwei gegenüberliegende, jeweils im Einbauzustand des Schaumstoff-Dichtstreifens (1) der Innenseite (I) oder der Aussenseite (A) des Fensterrahmens (6) zugewandte Schmalseiten (4, 5) aufweist und zur Anlage an die Fensterseite oder Laibung (7) geeignete Breitseiten (2, 3) aufweist, wobei die Schmalseiten (4, 5) bzw. Schmalseitenbereiche derart unterschiedlich ausgebildet sind, dass im Einbauzustand des Schaumstoff-Dichtstreifens (1) die eine Schmalseite (5) eine höhere Dampfbremswirkung aufweist als die andere Schmalseite (4),
**dadurch gekennzeichnet, dass**
die höhere Dampfbremswirkung durch eine einseitig höhere Komprimierung des Schaumstoffes im Einbauzustand des Schaumstoff-Dichtstreifens (1) erreicht ist, die höhere Komprimierung durch eine höhere Materialdichte über dieselbe Höhe (a) der Schmalseite (5) erreicht ist,
wobei zur Erreichung der höheren Materialdichte ein eine geringere Höhe (h) als der Schaumstoff aufweisendes Zusatz-Schaumstoffmaterial (11) vorgesehen ist.

2. Schaumstoff-Dichtstreifen (1) zur Abdichtung eines Fensterrahmens (6), wobei der Schaumstoff-Dichtstreifen (1) bevorzugt zur verzögerten Rückstellung getränkt ist, wobei der Schaumstoff-Dichtstreifen (1) zwei gegenüberliegende, jeweils im Einbauzustand des Schaumstoff-Dichtstreifens (1) der Innenseite (I) oder der Aussenseite (A) des Fensterrahmens (6) zugewandte Schmalseiten (4, 5) aufweist und zur Anlage an die Fensterseite oder Laibung (7) geeignete Breitseiten (2, 3) aufweist, wobei die Schmalseiten (4, 5) bzw. Schmalseitenbereiche derart unterschiedlich ausgebildet sind, dass im Einbauzustand des Schaumstoff-Dichtstreifens (1) die eine Schmalseite (5) eine höhere Dampfbremswirkung aufweist als die andere Schmalseite (4),
**dadurch gekennzeichnet, dass**
die höhere Dampfbremswirkung durch eine einseitig höhere Komprimierung des Schaumstoffes im Einbauzustand des Schaumstoff-Dichtstreifens (1) erreicht ist,
die höhere Komprimierung durch eine höhere Materialdichte über dieselbe Höhe (a) der Schmalseite (5) erreicht ist,
wobei zur Erreichung der höheren Materialdichte ein Teil der Höhe (a) der Schmalseite (5) mittels einer massiv ausgebildeten Leiste (14) gebildet ist.

3. Schaumstoff-Dichtstreifen (1) nach Anspruch 1, **dadurch gekennzeichnet, dass** das Zusatz-Schaumstoffmaterial (11) streifenartig in den Dichtstreifen-Schaumstoff eingebettet ist, wobei die Einbettung dieses Zusatzstreifens (11) durch Komprimieren des zugeordneten Streifenabschnittes des Dichtstreifen-Schaumstoffmaterials erfolgt, zufolge dessen in dem zugeordneten Schmalrandbereich (4, 5) eine erhöhte Materialdichte vorliegt.

4. Schaumstoff-Dichtstreifen (1) nach einem der Ansprüche 1 oder 3, **dadurch gekennzeichnet, dass** das Zusatz-Schaumstoffmaterial (11) aus demselben Material besteht wie der sonstige Schaumstoffstreifen.

5. Schaumstoff-Dichtstreifen (1) nach einem der Ansprüche 1, 3 oder 4, **dadurch gekennzeichnet, dass** das Zusatz-Schaumstoffmaterial (11) in Streifenform vorliegt, mit einem der Schmalseite (5) des Schaumstoff-Dichtstreifens (1) zugewandten Schmalrand (12), der in der Ebene der rauminnenseitigen Schmalseite (5) des Schaumstoff-Dichtstreifens (1) verläuft, wobei das Zusatz- Schaumstoffmaterial (11) in dem Eckbereich zwischen innenraumseitiger Schmalseite (5) und der dem Fensterrahmen (6) zugewandten Breitseite (2) des Schaumstoff-Dichtstreifens (1) angeordnet ist, wobei die senkrecht zum Schmalrand (12) verlaufende Breitwange (13) des Zusatz- Schaumstoffmaterials (11) sich in der Ebene der Dichtstreifen-Breitseite (2) erstreckt.

6. Schaumstoff-Dichtstreifen (1) nach einem der Ansprüche 1 bis 5, **dadurch gekennzeichnet, dass** der die rauminnenseitige Dampfbremswirkung definierende Bereich des Schaumstoffes einen Wasserdampfdiffusionswiderstandswert (Sd-Wert) aufweist, der dem 2-bis 150-Fachen des Wasserdampfdiffusionswiderstandswertes des die raumaußenseitige Dampfbremswirkung definierenden Bereichs entspricht.

7. Schaumstoff-Dichtstreifen (1) nach Anspruch 6, **dadurch gekennzeichnet, dass** der Wasserdampfdiffusionswiderstand des die raumaußenseitige Dampfbremswirkung definierenden Bereichs zwischen 0,1 und 10 m liegt.

8. Schaumstoff-Dichtstreifen (1) nach Anspruch 2, **dadurch gekennzeichnet, dass** die massiv ausgebildete Leiste (14) eine Kunststoffleiste (14) ist.

9. Schaumstoff-Dichtstreifen (1) nach Anspruch 2, **dadurch gekennzeichnet, dass** die massiv ausgebildete Leiste (14) derart profiliert ist, dass sich über das Erstreckungsmaß der Breitseite (2) betrachtet unterschiedliche Profilhöhen ergeben.

10. In einer Fensterlaibung (7) eines Hauses eingesetzter oder zum Einbau vorbereiteter Fensterrahmen (6), wobei der Fensterrahmen (6) gegenüber einer Laibung (7) oder eines Laibungselements (16) derart mittels eines Schaumstoff-Dichtstreifens (1) nach einem der Ansprüche 1 bis 9 abgedichtet ist, dass zur Rauminnenseite (I) des Fensterrahmens (6) eine höhere Dampfbremswirkung ausgebildet ist als zur Raumaußenseite (A) hin, und das der Schaumstoff-Dichtstreifen (1) in einer solchen Breite ausgebildet ist, dass derselbe Schaumstoff-Dichtstreifen (1) sowohl die Abdichtung zur Rauminnenseite (I) als auch zur Raumaußenseite (A) erbringt.

## Claims

1. Foam sealing strip (1) for sealing a window frame (6), wherein the foam sealing strip (1) is preferably saturated for delayed reset, wherein the foam sealing strip (1) has two opposite narrow sides (4, 5) which each face the inside (I) or outside (A) of the window frame (6) in the installation state of the foam sealing strip (1), and has wide sides (2, 3) suitable for bearing against the window side or reveal (7), wherein the narrow sides (4, 5) or regions of the narrow sides are configured differently such that in the installation state of the foam sealing strip (1), the one narrow side (5) has a higher vapour barrier effect than the other narrow side (4),
**characterised in that**
the higher vapour barrier effect is achieved by a unilaterally higher compression of the foamed material in the installation state of the foam sealing strip (1), the higher compression being achieved by a higher material density over the same height (a) of the narrow side (5), wherein to achieve the higher material density, an additional foamed material (11) having a lower height (h) than the foamed material is provided.

2. Foam sealing strip (1) for sealing a window frame (6), wherein the foam sealing strip (1) is preferably saturated for delayed reset, wherein the foam sealing strip (1) has two opposite narrow sides (4, 5) which each face the inside (I) or outside (A) of the window frame (6) in the installation state of the foam sealing strip (1), and has wide sides (2, 3) suitable for bearing against the window side or reveal (7), wherein the narrow sides (4, 5) or regions of the narrow sides are configured differently such that in the installation state of the foam sealing strip (1), the one narrow side (5) has a higher vapour barrier effect than the other narrow side (4),
**characterised in that**
the higher vapour barrier effect is achieved by a unilaterally higher compression of the foamed material in the installation state of the foam sealing strip (1), the higher compression being achieved by a higher material density over the same height (a) of the narrow side (5), wherein to achieve the higher material density, a part of the height (a) of the narrow side (5) is formed by means of a solid bar (14).

3. Foam sealing strip (1) according to claim 1, **characterised in that** the additional foam material (11) is embedded as a strip in the sealing strip foamed material, wherein this additional strip (11) is embedded by compression of the assigned strip portion of the sealing strip foamed material, as a result of which a higher material density is present in the assigned narrow edge region (4, 5).

4. Foam sealing strip (1) according to one of claims 1 or 3, **characterised in that** the additional foamed material (11) consists of the same material as the other foamed material strip.

5. Foam sealing strip (1) according to one of claims 1, 3 or 4, **characterised in that** the additional foamed material (11) is present in strip form, with a narrow edge (12) which faces the narrow side (5) of the foam sealing strip (1) and runs in the plane of the narrow side (5) of the foam sealing strip (1) on the room inside, wherein the additional foamed material (11) is arranged in the corner region between a narrow side (5) on the room inside and the wide side (2) of the foam sealing strip (1) facing the window frame (6), wherein the wide cheek (13) of the additional foamed material (11) running perpendicularly to the narrow edge (12) extends in the plane of the sealing strip wide side (2).

6. Foam sealing strip (1) according to any of claims 1 to 5, **characterised in that** the region of the foamed material defining the vapour barrier effect on the room inside has a water vapour diffusion resistance value (Sd value) which corresponds to 2 to 150 times the water vapour diffusion resistance value of the region defining the vapour barrier effect on the room outside.

7. Foam sealing strip (1) according to claim 6, **characterised in that** the water vapour diffusion resistance of the region defining the vapour barrier effect on the room outside is between 0.1 and 10 m.

8. Foam sealing strip (1) according to claim 2, **characterised in that** the solid bar (14) is a plastic bar (14).

9. Foam sealing strip (1) according to claim 2, **characterised in that** the solid bar (14) is profiled such that different profile heights result when viewed over the extent of the wide side (2).

10. Window frame (6) inserted in a window reveal (7) of a house or prepared for installation, wherein the window frame (6) is sealed against a reveal (7) or a reveal element (16) by means of a foam sealing strip (1) according to any of claims 1 to 9 such that a higher vapour barrier effect is formed towards the room inside (I) of the window frame (6) than towards the room outside (A), and that the foam sealing strip (1) is formed in such a width that the same foam sealing strip (1) provides the seal both towards the room inside (I) and towards the room outside (A).

## Revendications

1. Bande d'étanchéité en mousse synthétique (1) destinée à étanchéifier un cadre de fenêtre (6), dans laquelle la bande d'étanchéité en mousse synthétique (1) est imprégnée de préférence pour le rappel différé, dans laquelle la bande d'étanchéité en mousse synthétique (1) présente deux côtés étroits (4, 5) opposés, respectivement tournés vers le côté intérieur (I) ou le côté extérieur (A) du cadre de fenêtre (6) dans l'état monté de la bande d'étanchéité en mousse synthétique (1), et des côtés larges (2, 3) conçus pour l'installation contre le côté de la fenêtre ou l'embrasure (7), dans laquelle les côtés étroits (4, 5) ou les régions de côtés étroits sont formé(e)s différemment de telle sorte qu'un côté étroit (5) présente un effet pare-vapeur plus élevé que celui de l'autre côté étroit (4) dans l'état monté de la bande d'étanchéité en mousse synthétique (1),
**caractérisé en ce que**
l'effet pare-vapeur plus élevé est obtenu via une compression de la mousse synthétique plus élevée sur un côté dans l'état monté de la bande d'étanchéité en mousse synthétique (1), la compression plus élevée est obtenue via une densité de matériau plus élevée par-dessus la même hauteur (a) du côté étroit (5),
dans laquelle un matériau en mousse synthétique complémentaire (11) présentant une hauteur plus réduite (h) que celle de la mousse synthétique est prévu en vue d'obtenir la densité de matériau plus élevée.

2. Bande d'étanchéité en mousse synthétique (1) destinée à étanchéifier un cadre de fenêtre (6), dans laquelle la bande d'étanchéité en mousse synthétique (1) est imprégnée de préférence pour le rappel différé, dans laquelle la bande d'étanchéité en mousse synthétique (1) présente deux côtés étroits (4, 5) opposés, respectivement tournés vers le côté intérieur (I) ou le côté extérieur (A) du cadre de fenêtre (6) dans l'état monté de la bande d'étanchéité en mousse synthétique (1), et des côtés larges (2, 3) conçus pour l'installation contre le côté de la fenêtre ou l'embrasure (7), dans laquelle les côtés étroits (4, 5) ou les régions de côtés étroits sont formé(e)s différemment de telle sorte qu'un côté étroit (5) présente un effet pare-vapeur plus élevé que celui de l'autre côté étroit (4) dans l'état monté de la bande d'étanchéité en mousse synthétique (1),
**caractérisé en ce que**
l'effet pare-vapeur plus élevé est obtenu via une compression de la mousse synthétique plus élevée sur un côté dans l'état monté de la bande d'étanchéité en mousse synthétique (1), la compression plus élevée est obtenue via une densité de matériau plus élevée par-dessus la même hauteur (a) du côté étroit (5),
dans laquelle une partie de la hauteur (a) du côté étroit (5) est formée au moyen d'une baguette (14) formée de manière massive en vue d'obtenir la densité de matériau plus élevée.

3. Bande d'étanchéité en mousse synthétique (1) selon la revendication 1, **caractérisée en ce que** le matériau en mousse synthétique complémentaire (11) est encastré sous forme de bandes dans la mousse synthétique de bande d'étanchéité, dans laquelle l'encastrement de cette bande complémentaire (11) se produit par compression de la partie de bande affectée du matériau de mousse synthétique de bande d'étanchéité, à la suite de quoi se présente une densité de matériau plus élevée dans la région de bord étroit (4, 5) affectée.

4. Bande d'étanchéité en mousse synthétique (1) selon l'une des revendications 1 ou 3, **caractérisée en ce que** le matériau en mousse synthétique complémentaire (11) est composé du même matériau que celui de l'autre bande en mousse synthétique.

5. Bande d'étanchéité en mousse synthétique (1) selon l'une des revendications 1, 3 ou 4, **caractérisée en ce que** le matériau en mousse synthétique complémentaire (11) se présente sous forme de bande, avec un bord étroit (12) tourné vers le côté étroit (5) de la bande d'étanchéité en mousse synthétique (1), lequel bord étroit se déroule dans le plan du côté étroit (5) sur le côté intérieur de l'espace de la bande d'étanchéité en mousse synthétique (1), dans laquelle le matériau en mousse synthétique complémentaire (11) est agencé dans la région d'angle entre côté étroit (5) sur le côté intérieur de l'espace et le côté large (2) de la bande d'étanchéité en mousse synthétique (1) tourné vers le cadre de fenêtre (6), dans laquelle la bride d'épaisseur (13) du matériau en mousse synthétique complémentaire (11) se déroulant perpendiculairement au bord étroit (12) s'étend dans le plan du côté large de bande d'étanchéité (2).

6. Bande d'étanchéité en mousse synthétique (1) selon l'une des revendications 1 à 5, **caractérisée en ce que** la région de la mousse synthétique définissant l'effet pare-vapeur sur le côté intérieur de l'espace présente une valeur de résistance à la diffusion de vapeur d'eau (Sd-Wert) qui correspond à 2 à 150 fois la valeur de résistance à la diffusion de vapeur d'eau de la région définissant l'effet pare-vapeur sur le côté extérieur de l'espace.

7. Bande d'étanchéité en mousse synthétique (1) selon la revendication 6, **caractérisée en ce que** la résistance à la diffusion de vapeur d'eau de la région définissant l'effet pare-vapeur sur le côté extérieur de l'espace se situe entre 0,1 et 10 m.

8. Bande d'étanchéité en mousse synthétique (1) selon la revendication 2, **caractérisée en ce que** la baguette (14) formée de manière massive est une baguette en plastique (14).

9. Bande d'étanchéité en mousse synthétique (1) selon la revendication 2, **caractérisée en ce que** la baguette (14) formée de manière massive est profilée de telle sorte que résultent différentes hauteurs de profil quand on regarde depuis la dimension d'étendue du côté large (2).

10. Cadre de fenêtre (6) placé dans une embrasure de fenêtre (7) d'une maison ou préparé pour le montage, dans lequel le cadre de fenêtre (6) est étanchéifié par rapport à une embrasure (7) ou un élément d'embrasure (16) au moyen d'une bande d'étanchéité en mousse synthétique (1) selon l'une des revendications 1 à 9 de telle sorte qu'un effet pare-vapeur vers le côté intérieur de l'espace (I) du cadre de fenêtre (6) soit formé plus élevé que vers le côté extérieur de l'espace (A), et que la bande d'étanchéité en mousse synthétique (1) soit formée dans une épaisseur telle que la même bande d'étanchéité en mousse synthétique (1) apporte tant l'étanchéité à l'égard du côté intérieur de l'espace (I) qu'à l'égard également du côté extérieur de l'espace (A).
